# FASCICULE DE BREVET EUROPEEN

(11) **EP 3 704 731 B1**
(45) Date de publication et mention de la délivrance du brevet: **28.08.2024**
(21) Numéro de dépôt: 18785684.4
(22) Date de dépôt: 18.10.2018
(51) Int. Cl.: H01H 85/045, H01H 85/153, H01H 85/20

(54) **FUSIBLE ET PROCÉDÉ DE FABRICATION ET DE MONTAGE DE CE FUSIBLE**
SICHERUNG SOWIE VERFAHREN ZUR HERSTELLUNG UND MONTAGE SOLCHER SICHERUNG
FUSE AND METHOD OF MANUFACTURING AND ASSEMBLY SUCH A FUSE

(30) Priorité: 30.10.2017 FR 1760219
(43) Date de publication de la demande: 09.09.2020
(73) Titulaire: Aptiv Technologies Limited, St. Michael (BB)
(72) Inventeur: CASSES, Claude, 28130 Maintenon (FR); MENEZ, Frédéric, 78125 Hermeray (FR); JARNOUX, Jean-Pierre, 28000 Chartres (FR)
(74) Mandataire: INNOV-GROUP
(86) Numéro de dépôt international: PCT/EP2018/078642
(87) Numéro de publication internationale: WO 2019/086266

(56) Documents cités:
- DE-U- 7 107 585
- FR-A- 471 793
- US-A- 3 916 363

## Description

L'invention concerne le domaine des fusibles, et notamment des fusibles utilisés dans des applications automobiles, tels que par exemple des fusibles pour véhicule électrique.

À ce jour, les fusibles utilisés dans le domaine de l'automobile, notamment pour les forts courants (par exemple 32A, 450V) sont réalisés à partir d'une même base 1 de fusible (par exemple selon le modèle ZXC de Littlefuse^{®}), déclinée pour de nombreuses applications. Comme représenté sur la figure 1, cette base de fusible comporte généralement
- un corps isolant 2 s'étendant entre deux extrémités,
- deux culots 3 électriquement conducteurs situés chacun respectivement à l'une des deux extrémités du corps 2, et
- un élément fusible (non visible sur la figure 1) reliant électriquement les deux culots 3.

Cette base 1 de fusible, commune à de nombreux types de fusible, est ensuite complétée d'une patte 4 ou d'une lame afin que, selon les applications, les culots 3 puissent être électriquement connectés à un circuit électrique en vissant ou soudant ces pattes 4, ou bien encore en connectant ces pattes 4 avec des contacts femelles. Une telle patte 4 ou lame additionnelle est généralement elle-même soudée à chaque culot 3. Des exemples de ce type de fusible de l'art antérieur sont représentés sur les figures 2a, 2b, 2c et 2d. Sur les figures 2a et 2b sont représentés, en élévation, respectivement sous deux angles à 90° l'un de l'autre, des fusibles avec des pattes 4 soudées aux culots 3 et percés afin d'utiliser une connexion par vis. Sur les figures 2c et 2d sont représentés, en élévation, respectivement sous deux angles à 90° l'un de l'autre, des fusibles avec des pattes 4 soudées aux culots 3 et ayant une forme de languette afin d'utiliser une connexion avec un contact femelle.

Les culots 3 et les pattes 4 ainsi ajoutées sont généralement en alliage de cuivre. Mais, dans ce cas, donc avec des extrémités de connexion en deux parties, les performances électriques ne sont pas optimales.

Récemment, il a été proposé d'améliorer les performances électriques des connexions électriques aux extrémités des fusibles en remplaçant les pattes 4 en alliage de cuivre soudées à des culots 3, par des pièces monobloc 5 (voir figures 3a, 3b, 3c) en cuivre pur comprenant chacune un culot 3 prolongé par une patte 4. Ainsi, par exemple, il a été constaté que l'échauffement d'une extrémité constituée d'une pièce monobloc 5 sous une intensité de 32A reste inférieur à 40° C, alors qu'il peut monter à plus de 50°C avec des extrémités constituées par deux parties (culot 3 + patte 4 soudée sur le culot 3). Le document DE 71 07 585 U divulgue un autre exemple de fusible pour circuit électrique de véhicule automobile.

Par contre cette solution n'est pas vraiment flexible, dans la mesure où il faut produire un fusible complet différent pour chaque application ou type de connexion (vissage, soudure, connexion de type mâle/femelle).

Afin de palier au moins partiellement les inconvénients de l'art antérieur, il est proposé, selon l'invention un fusible pour circuit électrique de véhicule automobile, tel que décrit dans la revendication 1. D'autres modes de réalisation sont notamment divulgués dans les revendications dépendantes.

Dans ce fusible, au moins l'une des pattes électriquement conductrices venue de matière avec un culot est constituée d'une languette formée d'une portion écrasée de la pièce monobloc.

Ainsi, grâce à l'invention, on peut utiliser la languette écrasée, qui est donc de forme aplatie, soit pour la souder directement à l'extrémité d'un câble électrique, soit pour la percer d'un trou dans lequel une vis peut être insérée pour fixer l'extrémité d'un câble ou d'une barre électrique, soit encore pour la connecter par insertion dans un contact femelle auquel est relié l'extrémité d'un câble ou d'une barre électrique.

Grâce à l'invention, on retrouve au moins en partie la flexibilité qui avait été souhaitée en réalisant une base commune réutilisable, avec une pièce additionnelle, avec plusieurs types de connexion.

Le fusible selon l'invention peut comporter l'une ou l'autre des caractéristiques suivantes considérées indépendamment les unes des autres ou en combinaison d'une ou plusieurs autre :
- dans ce fusible, chacun des deux culots est prolongé par une languette de connexion venue de matière avec un culot, chaque languette étant formée d'une portion écrasée de pièce monobloc ;
- dans ce fusible, au moins une patte électriquement conductrice venue de matière avec un culot, correspond avant écrasement à une portion de sertissage ;
- dans ce fusible, une languette a une section transversale, après écrasement, dont la longueur est comprise entre 6 et 11 mm ;
- dans ce fusible, une languette a une section transversale, après écrasement, dont la largeur est comprise entre 4 et 7 mm ; et
- dans ce fusible, au moins une pièce monobloc est en cuivre pur.

Selon encore un autre aspect, l'invention est un procédé de fabrication d'un fusible pour circuit électrique de véhicule automobile, tel que décrit dans la revendication 7.

D'autres caractéristiques et avantages de l'invention apparaîtront à la lecture de la description détaillée qui suit, ainsi que sur les dessins annexés. Sur ces dessins :
- la figure 1 représente schématiquement en élévation une base de fusible de type ZXC de Littlefuse^{®} ;
- les figures 2a à 2d représentent schématiquement en élévation des fusibles de l'art antérieur, comprenant une base de fusible de type ZXC de Littlefuse^{®}, avec des pattes additionnelles ;
- les figures 3a, 3b et 3c représentent respectivement en élévation, en coupe et vue par une extrémité, une pièce de fusible avant mise en oeuvre du procédé selon l'invention et écrasement de ses portions de sertissage ; et
- les figures 4a, 4b et 4c représentent de manière analogue aux figures 3a à 3c, un fusible obtenu après mise en oeuvre du procédé selon l'invention.

Un exemple de fusible 1 selon l'invention est représenté sur les figures 4a, 4b et 4c. Celui-ci résulte de la mise en oeuvre du procédé selon l'invention sur la pièce représentée sur les figures 3a, 3b et 3c.

Selon cet exemple, il s'agit d'un fusible destiné à équiper un circuit électrique dans un véhicule automobile. Ce fusible comprend un corps 2, deux culots 3 et un élément fusible 6.

Le corps 2 s'étend entre deux extrémités. Ce corps 2 a, dans cet exemple, une paroi cylindrique de révolution autour d'un axe longitudinal L. Cette paroi est en matière isolante. Cette paroi délimite un espace intérieur dans lequel est placé l'élément fusible 6 reliant électriquement les deux culots 3. Cet élément fusible 6 est par exemple un fil, un filament, une bande, etc., en métal ou alliage fusible.

Chacun des culots 3 comporte aussi une paroi 7 cylindrique de révolution autour de l'axe longitudinal L, recouvrant une extrémité longitudinale de la paroi du corps 2 et est fermée par une paroi transversale 8 d'extrémité, essentiellement perpendiculaire à l'axe longitudinal L.

Sur chaque culot 3, une patte 9 s'étend à partir de cette paroi transversale 8, à l'opposé du corps 2. Cette patte 9 constitue une pièce monobloc 5, avec le culot 3 qui la supporte. Cette pièce monobloc 5 est par exemple en alliage métallique ou en métal pur, par exemple en cuivre pur (à plus de 99%)

Selon l'invention chaque patte 9 a une forme de cylindre, de révolution ou non, pour former une languette 10 après écrasement.

Pour l'exemple représenté sur les figures 3a, 3b, 3c, il s'agit, avant écrasement, d'un cylindre creux, également de révolution autour de l'axe longitudinal L et ayant un diamètre externe inférieur à celui de la paroi 7 cylindrique du culot ou à celui de la paroi cylindrique du corps 2. Une extrémité d'un câble (non représenté) peut être éventuellement insérée dans ce cylindre creux avant que celui-ci ne soit écrasé, lors d'une opération de sertissage.

De manière alternative à ce sertissage, la patte 9 est écrasée pour former une languette 10 aplatie, en comprimant une portion de la patte 9 de chaque pièce monobloc 5, perpendiculairement à l'axe longitudinal L (voir flèches sur la figure 4b). Une telle languette 10 obtenue à partir de l'écrasement d'un cylindre creux est représenté sur les figures 4a, 4b, 4c. Cette languette 10 a par exemple une longueur *D* de 7 mm, et une section transversale de 0,8mm de largeur *l* sur 6,3 mm de longueur *m*.

Cette languette 10 peut être percée d'un trou selon une direction perpendiculaire à ses faces principales (de manière analogue au fusible représenté sur les figures 2a et 2b). Dans ce trou, une vis peut être insérée pour fixer l'extrémité d'un câble électrique.

Cette languette 10 peut être également électriquement connectée à un câble ou un circuit par insertion dans un contact femelle (de manière analogue au fusible représenté sur les figures 2c et 2d). Cette languette 10 peut aussi être électriquement connectée à un câble ou un circuit par soudure, sur un câble, un circuit, une barre conductrice, etc..

Ci-dessus, l'invention est illustrée à l'aide d'un fusible longiforme, mais elle s'applique aussi bien à d'autres formes de fusible (en forme de U, etc.).

## Revendications

1. Fusible pour circuit électrique de véhicule automobile comprenant
- un corps (2) s'étendant entre deux extrémités,
- deux culots (3) électriquement conducteurs situés chacun respectivement à l'une des deux extrémités du corps (2), au moins l'un des culots (3) étant prolongé par une patte (9) électriquement conductrice venue de matière avec ce culot (3), ce culot (3) et la patte (9) correspondante formant ainsi une pièce monobloc (5),
- un élément fusible (6) reliant électriquement les deux culots (3),
**caractérisé par le fait qu'**au moins l'une des pattes (9) électriquement conductrices venue de matière avec un culot (3) est constituée d'une languette (10) formée d'une portion écrasée de la pièce monobloc (5), et en ce que ladite au moins une patte (9) est avant écrasement une portion de cylindre creux.

2. Fusible selon la revendication 1, dans lequel chacun des deux culots (3) est prolongé par une languette (10) de connexion venue de matière avec un culot (3), chaque languette (10) étant formée d'une portion écrasée de pièce monobloc (5).

3. Fusible selon l'une des revendications précédentes, dans lequel au moins une patte (9) électriquement conductrice venue de matière avec un culot (3), correspond avant écrasement à une portion de sertissage.

4. Fusible selon l'une des revendications précédentes, dans lequel une languette (10) a une section transversale, après écrasement, dont la longueur (*m*)est comprise entre 6 et 11 mm.

5. Fusible selon l'une des revendications précédentes, dans lequel une languette (10) a une section transversale, après écrasement, dont la largeur (*l*) est comprise entre 4 et 7 mm.

6. Fusible selon l'une des revendications précédentes, dans lequel, au moins une pièce monobloc (5) est en cuivre pur.

7. Procédé de fabrication d'un fusible pour circuit électrique de véhicule automobile, dans lequel on fournit une pièce comprenant
- un corps (2) s'étendant entre deux extrémités,
- deux culots (3) électriquement conducteurs situés chacun respectivement à l'une des deux extrémités du corps (2), au moins l'un des culots (3) étant prolongé par une patte (9) électriquement conductrice venue de matière avec ce culot (3), ce culot (3) et la patte (9) correspondante formant ainsi une pièce monobloc (5),
- un élément fusible (6) reliant électriquement les deux culots (3),
**caractérisé par le fait qu'**au moins l'une des pattes (9) électriquement conductrices venue de matière avec un culot (3) est écrasée pour former une languette (10), ladite au moins une patte (9) étant avant écrasement une portion de cylindre creux.

## Patentansprüche

1. Sicherung für den Stromkreis eines Kraftfahrzeugs mit
einem Körper (2), der sich zwischen zwei Enden erstreckt
zwei elektrisch leitende Sockel (3), die jeweils an einem der beiden Enden des Körpers (2) angeordnet sind, wobei mindestens einer der Sockel (3) durch eine elektrisch leitende Zunge (9) verlängert ist, die einstückig mit diesem Sockel (3) ausgebildet ist, wobei dieser Sockel (3) und die entsprechende Zunge (9) so ein einstückiges Teil (5) bilden
ein Sicherungselement (6), das die beiden Sockel (3) elektrisch verbindet,
**dadurch gekennzeichnet, dass** mindestens eine der elektrisch leitenden Zungen (9), die mit einem Sockel (3) einstückig ist, aus einer Lasche (10) besteht, die aus einem zusammengedrückten Abschnitt des einstückigen Teils (5) gebildet ist, und dass die mindestens eine Zunge (9) vor dem Zusammendrücken ein Abschnitt eines Hohlzylinders ist.

2. Sicherung nach Anspruch 1, wobei jeder der beiden Sockel (3) durch eine Verbindungslasche (10) verlängert ist, die einstückig mit einem Sockel (3) ausgebildet ist, wobei jede Lasche (10) aus einem zusammengedrückten Abschnitt eines einstückigen Teils (5) gebildet ist.

3. Sicherung nach einem der vorhergehenden Ansprüche, bei der mindestens eine elektrisch leitende Zunge (9), die einstückig mit einem Sockel (3) ausgebildet ist, vor dem Quetschen einem gequetschten Abschnitt entspricht.

4. Sicherung nach einem der vorhergehenden Ansprüche, bei der eine Zunge (10) nach dem Quetschen einen Querschnitt aufweist, dessen Länge (m) zwischen 6 und 11 mm liegt.

5. Sicherung nach einem der vorhergehenden Ansprüche, wobei eine Lasche (10) nach dem Zusammendrücken einen Querschnitt aufweist, dessen Breite (l) zwischen 4 und 7 mm beträgt.

6. Sicherung nach einem der vorhergehenden Ansprüche, wobei mindestens ein einstückiges Teil (5) aus reinem Kupfer besteht.

7. Verfahren zur Herstellung einer Sicherung für den Stromkreis eines Kraftfahrzeugs, bei dem man ein Teil herstellt, das Folgendes umfasst
einem Körper (2), der sich zwischen zwei Enden erstreckt
zwei elektrisch leitende Sockel (3), die jeweils an einem der beiden Enden des Körpers (2) angeordnet sind, wobei mindestens einer der Sockel (3) durch eine elektrisch leitende Zunge (9) verlängert ist, die einstückig mit dem Sockel (3) ausgebildet ist, wobei der Sockel (3) und die entsprechende Zunge (9) so ein einstückiges Teil (5) bilden
ein Sicherungselement (6), das die beiden Sockel (3) elektrisch verbindet,
**dadurch gekennzeichnet, dass** mindestens eine der elektrisch leitenden Zungen (9), die einstückig mit einem Sockel (3) ausgebildet sind, zusammengedrückt ist, um eine Lasche (10) zu bilden, wobei die mindestens eine Zunge (9) vor dem Zusammendrücken ein Teil eines Hohlzylinders ist.

## Claims

1. Fuse for a motor vehicle electrical circuit, comprising
- a body (2) extending between two ends,
- two electrically conductive caps (3) each located respectively at one of the two ends of the body (2), at least one of the caps (3) being extended by an electrically conductive lug (9) integral with this cap (3), this cap (3) and the corresponding lug (9) thus forming a single-piece part (5),
- a fusible element (6) electrically connecting the two caps (3),
**characterized in that** at least one of the electrically conducting lugs (9) integrally formed with a base (3) consists of a tongue (10) formed from a crushed portion of the single-piece part (5), and **in that** the said at least one lug (9) is, before crushing, a portion of a hollow cylinder.

2. A fuse according to claim 1, in which each of the two caps (3) is extended by a connection tongue (10) integral with a cap (3), each tongue (10) being formed from a crushed portion of a single-piece part (5).

3. A fuse according to one of the preceding claims, in which at least one electrically conductive lug (9) integrally formed with a base (3) corresponds, before crushing, to a crimping portion.

4. A fuse according to one of the preceding claims, in which a tongue (10) has a cross-section, after crushing, the length (m) is between 6 and 11 mm.

5. Fuse according to one of the preceding claims, in which a tongue (10) has a cross-section, after crushing, the width (*l*) is between 4 and 7 mm.

6. A fuse according to one of the preceding claims, in which at least one single-piece part (5) is made of pure copper.

7. A method of manufacturing a fuse for a motor vehicle electrical circuit, in which a part comprising
- a body (2) extending between two ends,
- two electrically conductive caps (3) each located respectively at one of the two ends of the body (2), at least one of the caps (3) being extended by an electrically conductive lug (9) integral with this cap (3), this cap (3) and the corresponding lug (9) thus forming a single-piece part (5),
- a fusible element (6) electrically connecting the two caps (3),
**characterised in that** at least one of the electrically conductive lugs (9) integral with a base (3) is crushed to form a tongue (10), said at least one lug (9) being a portion of a hollow cylinder before crushing.
